# EUROPÄISCHE PATENTSCHRIFT

(11) **EP 2 987 564 B1**
(45) Veröffentlichungstag und Bekanntmachung des Hinweises auf die Patenterteilung: **06.03.2019**
(21) Anmeldenummer: 15181325.0
(22) Anmeldetag: 18.08.2015
(51) Int. Cl.: B07B 1/22

(54) **SIEBTROMMELGERIPPE, SIEBTROMMEL UND VERFAHREN ZUR MONTAGE EINES SIEBTROMMELGERIPPES**
SCREENING DRUM FRAMEWORK, SCREENING DRUM AND METHOD FOR MOUNTING A SCREENING DRUM FRAMEWORK
OSSATURE DE TAMBOUR DE CRIBLEUR, TAMBOUR DE CRIBLEUR ET PROCEDE DE MONTAGE D'UNE OSSATURE DE TAMBOUR DE CRIBLEUR

(30) Priorität: 22.08.2014 DE 102014112027
(43) Veröffentlichungstag der Anmeldung: 24.02.2016
(73) Patentinhaber: Stadler Anlagenbau GmbH, 88361 Altshausen (DE)
(72) Erfinder: Stefanic, Martin, 8262 Kr ka vas (SI)
(74) Vertreter: Otten, Roth, Dobler & Partner mbB Patentanwälte

(56) Entgegenhaltungen:
- EP-A1- 1 177 839
- GB-A- 247 315
- GB-A- 464 650
- US-A- 6 016 921
- US-A1- 2007 074 998

## Beschreibung

Die Erfindung betrifft ein Siebtrommelgerippe, eine Siebtrommel sowie ein Verfahren zur Montage eines Siebtrommelgerippes gemäß dem Anspruch 1 bzw. 6 bzw. 9.

Aus der US 2007/0074998 A1 ist ein Siebtrommelgerät mit einer Siebtrommel bekannt, welche in zylindrische Trommelabschnitte bzw. Siebringe zerlegbar ist.

Aus der US 6 016 921 A ist ein Siebtrommelgerippe entsprechend dem Oberbegriff des Anspruchs 1 bekannt.

Es ist Aufgabe der Erfindung, ein Siebtrommelgerippe bzw. eine Siebtrommel vorzuschlagen, welche für einen Transport und insbesondere für einen Straßentransport optimal geeignet ist und trotzdem unabhängig von Anbauteilen eine hohe Stabilität und Maßhaltigkeit aufweist. Weiterhin ist es Aufgabe der Erfindung, ein Verfahren zur Montage eines Siebtrommelgerippes vorzuschlagen, durch welches sich ein für den Transport, insbesondere Straßentransport optimal geeignetes Siebtrommelgerippe mit minimalem Aufwand zusammenbauen lässt.

Diese Aufgabe wird durch die Merkmale des Anspruchs 1 bzw. 6 bzw. 9 gelöst. In den Unteransprüchen sind vorteilhafte und zweckmäßige Weiterbildungen angegeben.

Das erfindungsgemäße Siebtrommelgerippe umfasst
einen linken Außenring, einen rechten Außenring, eine Vielzahl von Längsrippen und eine Vielzahl von Querrippen, wobei sich die Längsrippen ununterbrochen von dem linken Außenring zu dem rechten Außenring erstrecken, wobei die Längsrippen als U-Profile ausgebildet sind, wobei die Längsrippen mit den Außenringen durch Verbindungsmittel verbunden sind und wobei jede Querrippe mit ihren beiden Enden jeweils zwei benachbarte Längsrippen verbindet und mit diesen durch Verbindungsmittel verbunden ist. Ein derartiges Siebtrommelgerippe lässt sich in eine Vielzahl von Bauteilen mit geringem Transportvolumen zerlegen und ist somit für einen Transport, insbesondere einen Straßentransport oder einen Containertransport auf dem Land-, See- oder Luftweg optimal geeignet. Die Außenringe bilden flache Scheiben, welche ggf. hochkant und stehend transportiert werden können. Die Längsrippen bilden lange Stäbe, welche in Fahrtrichtung liegend transportiert werden können und die Querrippen bilden kurze Bogenabschnitte, welche ebenfalls in Fahrtrichtung liegend transportiert werden können.

Es ist weiterhin vorgesehen, die als U-Profile ausgebildeten Längsrippen mit Querstegen auszustatten, wobei die Querstege senkrecht zu den Schenkeln der U-Profile verlaufen und mit den Schenkeln und insbesondere auch mit einem Mittelsteg der U-Profile verschweißt sind und wobei die Schenkel der U-Profile im Bereich ihrer Querstege Bohrungen zur Befestigung der Querrippen aufweisen. Durch derartige Querstege wird die Torsionssteifigkeit der Längsrippen erhöht. Weiterhin ermöglichen die Querstege, welche fluchtend zu den Querrippen ausgerichtet sind, eine verbesserte Kraftübertragung zwischen zwei benachbarten Querrippen.

Es ist auch vorgesehen, die Querrippen als T-Profile auszubilden und an beiden Enden mit einer senkrecht zu ihrem Mittelsteg angeordneten Flanschplatte auszustatten, wobei die Flanschplatte mit dem Mittelsteg und mit Schenkeln der T-Profile verschweißt ist und wobei die Flanschplatte Bohrungen zur Befestigung der Querrippen an den Schenkeln der Längsrippen umfasst. Derartige Querrippen weisen mit den Flanschplatten Anlageflächen auf, mit welchen diese im montierten Zustand flächig an den Längsrippen anliegen, so dass die Längsrippen und die Querrippen in einem definierten Winkel miteinander verbunden werden und sich gegenseitig gegen eine Fehlausrichtung stabilisieren.

Weiterhin ist es vorgesehen, die Querrippen als gebogene T-Profile auszubilden oder die Querrippen als aus flächigen Zuschnitten geschweißte T-Profile auszubilden, wobei eine Biegelinie bzw. eine gedachte Biegelinie jeweils im Übergangsbereich eines Mittelstegs zu Schenkeln liegt. Derartige Biegeteile lassen sich kostengünstig aus normierten Halbzeugen herstellen bzw. mit derartigen Schweißteilen lassen sich höchste Anforderungen an die Maßhaltigkeit erfüllen.

Die erfindungsgemäße Siebtrommel umfasst
ein Siebtrommelgerippe nach wenigstens einem der vorhergehenden Ansprüche 1 bis 4 und eine Vielzahl von einen Trommelmantel bildenden Siebblechen, wobei die Siebbleche jeweils in durch Längsrippen und Querrippen gebildeten Feldern angeordnet sind und mit den Längsrippen und Querrippen verschraubt sind und wobei die an die Außenringe grenzenden Siebbleche zusätzlich mit den Außenringen verschraubt sind. Eine derartige Siebtrommel ist durch ihren modularen Aufbau aus Einzelbauteilen mit geringen Volumen optimal für einen Transport geeignet und bildet im montierten Zustand weiterhin eine stabile und maßhaltige Siebtrommel, da alle Einzelteile durch Verschraubungen miteinander verbunden sind.

Es ist vorgesehen, dass eine erste Gruppe von Rippenringen, welche durch einen ersten Teil der Querrippen gebildet ist, in Längserstreckung des Trommelgerippes jeweils in gleichen, ersten Abständen voneinander beabstandet ist und dass eine zweite Gruppe von Rippenringen, welche durch einen zweiten Teil der Querrippen gebildet ist, in Längserstreckung des Trommelgerippes jeweils in gleichen, zweiten Abständen voneinander beabstandet ist, wobei die zu den beiden Außenringen benachbarten Rippenringe zu diesen den ersten oder den zweiten Abstand aufweisen, wobei der zweite Abstand größer ist als der erste Abstand und wobei der zweite Abstand insbesondere wenigstens 10% größer ist als der erste Abstand. Hierdurch ist es möglich, durch Variation der Zahl der zur ersten Gruppe gehörenden Rippenringe und/oder Variation der Zahl der zur zweiten Gruppe gehörenden Rippenringe eine Gesamtlänge der Siebtrommel trotz der Verwendung nur zweier unterschiedlicher Abstände in kleinen Schritten zu variieren.

Ebenso ist es vorgesehen, dass ein aus den gleichmäßig am Umfang verteilen Längsrippen, den Querrippen bzw. Rippenringen und den Außenringen gebildetes Siebtrommelgerippe zwischen seien Längsrippen und seinen Querrippen ausschließlich Felder mit einer ersten Feldfläche und mit einer zweiten Feldfläche umfasst, wobei die zweite Feldfläche größer ist als die erste Feldfläche und wobei die zweite Feldfläche insbesondere wenigstens 10% größer ist als die erste Feldfläche. Hierdurch ist es ebenfalls möglich, durch Variation der Zahl der Siebringe, welche aus Feldern mit der ersten Feldfläche bzw. Siebblechen mit einer ersten Sieblänge und welche aus Feldern mit der zweiten Feldfläche bzw. Siebblechen mit einer zweiten Sieblänge gebildet sind, eine Gesamtlänge der Siebtrommel trotz der Verwendung nur zweier unterschiedlicher Feldflächen in kleinen Schritten zu variieren. Hierbei ist jeder Siebring der Siebtrommel aus Siebblechen gleicher Länge gebildet ist und wobei die zweite Länge wenigstens 10% größer ist als die erste Länge.

Das erfindungsgemäße Montageverfahren zur Montage eines Siebtrommelgerippes, welches zwei Außenringe, Längsrippen, Querrippen und Verbindungsmittel umfasst, sieht vor, zunächst die beiden Außenringe über drei auf deren Umfang verteilt angeordnete Längsrippen parallel zueinander auszurichten und anschließend durch Verbindungsmittel zu einer zylinderähnlichen Grundgeometrie zu verbinden, wobei danach zur weiteren Versteifung die übrigen Längsrippen mit den Außenringen mit weiteren Verbindungsmitteln verbunden werden und dann zur nochmaligen Versteifung die Querrippen zwischen die Längsrippen gesetzt und mit diesen mit Verbindungsmitteln verbunden werden. Durch einen derartigen Zusammenbau der Siebtrommel lässt sich mit minimalem Aufwand aus Einzelbauteilen mit kleinem Transportvolumen eine stabile und maßhaltige Siebtrommel zusammenbauen.

Weitere Einzelheiten der Erfindung werden in der Zeichnung anhand von schematisch dargestellten Ausführungsbeispielen beschreiben.

Hierbei zeigt:
- Figur 1:: eine Trommelanlage mit einer erfindungsgemäßen Siebtrommel;
- Figur 2:: die in der Figur 1 gezeigte Siebtrommel in Einzelansicht;
- Figur 3:: ein unvollständiges Siebtrommelgerippe der in der Figur 2 gezeigten Siebtrommel;
- Figur 4:: ein vollständiges Siebtrommelgerippe der in der Figur 2 gezeigten Siebtrommel;
- Figur 5:: die in der Figur 2 gezeigte Siebtrommel in um eine Hochachse um etwa 30° gedrehter Ansicht;
- Figur 6:: eine Detailansicht des in der Figur 4 gezeigten Siebtrommelgerippes;
- Figur 7:: eine Detailansicht des in der Figur 3 gezeigten unvollständigen Siebtrommelgerippes und
- Figur 8:: eine Detailansicht der in den Figuren 2 und 5 gezeigten Siebtrommel im Bereich eines ersten Siebblechs.

Figur 1 zeigt eine Trommelanlage 1, welche eine erfindungsgemäße Siebtrommel 2 umfasst. Die Trommelanlage 1 umfasst weiterhin ein Maschinengehäuse 3, ein rechtes Trommellager 4, einen Zufuhrschacht 5, eine reche Antriebseinheit 6, ein linkes Trommellager 7, einen Abfuhrschacht 8 und eine linke Antriebseinheit 9. Die Siebtrommel 2 ist zwischen den Trommellagern 4, 7 drehbar um eine Drehachse bzw. Längsachse D2 gelagert und wird zur Ausführung ihrer Siebfunktion von den Antriebseinheiten 6 und 9 angetrieben.

Figur 2 zeigt die in der Figur 1 dargestellte Siebtrommel 2 in Alleinstellung. Die Siebtrommel 2 umfasst ein Siebtrommelgerippe 10, welches durch Siebbleche 11 zu der Siebtrommel 2 komplettiert ist. Hierbei sind die Siebbleche 11 zu drei linken Siebringe 12a, 12b und 12c als Grobsiebe 13 und zu zwei rechten Siebringen 14a, 14b als Feinsiebe 15 angeordnet.

Figur 3 zeigt das Siebtrommelgerippe 10 zum besseren Verständnis von dessen Aufbau in unvollständiger Ausführung.

Figur 4 zeigt das Siebtrommelgerippe 10 in vollständiger Ausführung. Im Wesentlichen umfasst das Siebtrommelgerippe 10 einen linken Außenring 16, einen rechten Außenring 17, sieben Längsrippen 18, eine Vielzahl von Querrippen 19 und eine Vielzahl von Verbindungsmitteln 20 zur Verbindung der genannten Einzelbauteile. Wie aus der Figur 3 hervorgeht, welche das Siebtrommelgerippe 10 nur unvollständig zeigt, erstrecken sich die Längsrippen 18 durchgehend von dem linken Außenring 16 zu dem rechten Außenring 17. Hierbei sind die Längsrippen 18 als U-Profile U18 ausgebildet und mit den Außenringen 16, 17 durch die Verbindungsmittel 20 verbunden, wobei die Verbindungsmittel 20 als Verschraubungen ausgeführt sind. Das in der Figur 3 gezeigte unvollständige Siebtrommelgerippe 10 wird zunächst noch um weitere Längsrippen 18 ergänzt, welche jeweils zwischen den dargestellten Längsrippen 18 eingebaut werden, um dann durch den Einbau der Querrippen 19 (siehe Figur 4) weiter versteift zu werden. Hierbei verbindet jede Querrippe 19 mit ihren beiden Enden 21, 22 jeweils zwei unmittelbar benachbarte Längsrippen 18, wobei dies wieder mit Hilfe der Verbindungsmittel 20 erfolgt. Zwischen den Längsrippen 18 und den Querrippen 19 sind eine Vielzahl von Feldern 23 gebildet, in welche zur Bildung der vollständigen Siebtrommel 2 hier nicht dargestellte Siebbleche eingesetzt werden, wobei diese ebenfalls durch Verbindungsmittel mit den Längsrippen 18, den Querrippen 19 und sofern diese an die Außenringen 16, 17 angrenzen, auch mit den Außenringen 16, 17 durch Befestigungsmittel verbunden werden.

In der Figur 5 ist die vollständige Siebtrommel 2 nochmals dargestellt und es ist erkennbar, dass alle Felder 23 durch Siebbleche 11 ausgefüllt sind, wobei jedes Siebblech 11 auch eine weitere Versteifung des Siebtrommelgerippes 10 bildet.

Wie in der Figur 6, welche ein Detail der Figur 4 zeigt, dargestellt ist, umfassen die als U-Profile U18 ausgebildeten Längsrippen 18 Querstege 24. Die Querstege 24 sind hierbei senkrecht zu Schenkeln S18a, S18b des U-Profils U18 ausgerichtet und mit den Schenkeln S18a, S18b und einem Mittelsteg M18 verschweißt. Die Querstege 24 sind in den U-Profilen U18 dort angeordnet, wo Querrippen 19 auf das U-Profil 18 treffen. Entsprechend weisen die Schenkel S18a, S18b des U-Profils U18 im Bereich ihrer Querstege 24 Bohrungen 25 zur Befestigung der Querrippen 19 auf. Die Querrippen 19 sind als T-Profile T19 ausgebildet und umfassen an ihren beiden Enden 21, 22 jeweils eine senkrecht zu ihrem Mittelsteg M19 angeordnete Flanschplatte 26, 27. Hierbei ist die Flanschplatte 26 bzw. 27 mit dem Mittelsteg M19 und mit Schenkeln S19a, S19b der T-Profile T19 verschweißt. Die beiden Flanschplatte 26, 27 umfassen jeweils Bohrungen 28, welche auf die in den Längsrippen 18 ausgeführten Bohrungen 25 ausgerichtet sind. Somit können die Querrippen 19 mit ihren Flanschplatten 26, 27 an den Schenkeln S18a, S18b der Längsrippen 18 durch die Befestigungsmittel 20 fixiert werden. Hierbei umfasst jedes Befestigungsmittel 20 jeweils eine Schraube 20a, eine Mutter 20b und einen Sicherungsring 20c. Durch die Querstege 24 erfolgt jeweils eine Fortführung der Mittelstege M19 der Querrippen 19 über die Längsrippen 18 hinweg, so dass eine Struktur entsteht, welche einer ringförmigen Ausführung der Querrippen bezüglich der Belastbarkeit und Steifigkeit gleichwertig ist. Die dargestellten T-Profile T19 sind als aus flächigen Zuschnitten geschweißte T-Profile ausgebildet, bei welchen eine gedachte Biegelinie BL in einem Übergangsbereich des Mittelstegs M19 zu den Schenkeln S19a, S19b liegt.

Figur 7 zeigt als Detaildarstellung zu der Figur 3 in vergrößerter Ansicht wie die Längsrippen 18 mit dem rechten Außenring 17 verbunden sind. An Enden 29, 30 (siehe auch Figur 3) umfasst jede Längsrippe 18 jeweils einen ihr U-Profil U18 abschließenden Flanschkopf 31, 32, welcher eine Flanschplatte 33 und Rippen 34a - 34d umfasst, mit welcher bzw. mit welchen dieser an die Schenkel S18a, S18b und an den Mittelsteg M18 des U-Profils U18 angebunden ist. Hierdurch ist jeweils eine knickstabile Verbindung zwischen den Längsrippen 18 und den Außenringen 16, 17 geschaffen.

In der Figur 8 ist schließlich eines der als Grobsieb 13 ausgebildeten Siebbleche 11 in einer vergrößerten Darstellung der Figur 2 gezeigt. In der Darstellung ist erkennbar, dass das Siebblech 11, welches an den linken Außenring 16 angrenzt, mit diesem, den anliegenden Längsrippen 18 und der anliegenden Querrippe 19 verschraubt ist und somit die Längsrippen 18 und die Querrippe 19 in ihrer Ausrichtung auf den Außenring 16 stabilisiert.

Aus der Figur 2 ist ersichtlich wie eine erste Gruppe A von Rippenringen R19a, R19b und R19c, welche durch die Querrippen 19 gebildet ist, in Längserstreckung des Siebtrommelgerippes 10 jeweils in gleichen, ersten Abständen a voneinander beabstandet ist und dass eine zweite Gruppe B von Rippenringen R19c und R19d, welche durch die Querrippen 19 gebildet ist, in Längserstreckung des Siebtrommelgerippes 10 jeweils in gleichen, zweiten Abständen b voneinander beabstandet ist, wobei die zu den beiden Außenringen 16, 17 benachbarten Rippenringe R19a und R19d zu diesen den ersten oder den zweiten Abstand a, b aufweisen. Hierbei ist der zweite Abstand b größer als der erste Abstand a, wobei der erste Abstand etwa 1,33 m und der zweite Abstand etwa 1,5 m beträgt, so dass die Gesamtsieblänge etwa 7 m beträgt.

### Bezugszeichenliste:

- 1: Trommelanlage
- 2: Siebtrommel
- 3: Maschinengehäuse
- 4: Trommellager
- 5: Zufuhrschacht
- 6: Antriebseinheit
- 7: linkes Trommellager
- 8: Abfuhrschacht
- 9: Antriebseinheit
- 10: Siebtrommelgerippe
- 11: Siebblech
- 12a -12c: linker Siebring
- 13: Grobsieb
- 14a, 14b: rechter Siebring
- 15: Feinsiebe
- 16: linker Außenring
- 17: rechter Außenring

- 18: Längsrippe
- M18: Mittelsteg
- S18a, S18b: Schenkel

- 19: Querrippe
- M19: Mittelsteg
- S19a, S19b: Schenkel
- T19: T-Profil

- 20: Verbindungsmittel
- 20a: Schraube
- 20b: Mutter
- 20c: Sicherungsring
- 21, 22: Ende von 19
- 23: Feld
- 24: Quersteg von 18 bzw. U18
- 25: Bohrung in 18 bzw. U18
- 26, 27: Flanschplatte
- 28: Bohrung in 26, 27
- 29, 30: Ende von 19
- 31, 32: Flanschkopf
- 33: Flanschplatte
- 34a - 34d: Rippe

- A: erste Gruppe
- a: Abstand
- B: zweite Gruppe
- b: Abstand
- BL: Biegelinie
- D2: Längsachse von 2
- R19a - R19d: Rippenring
- U18: U-Profil von 18

## Patentansprüche

1. Siebtrommelgerippe (10) umfassend
- einen linken Außenring (16),
- einen rechten Außenring (17),
- eine Vielzahl von Längsrippen (18),
- wobei sich die Längsrippen (18) ununterbrochen von dem linken Außenring (16) zu dem rechten Außenring (17) erstrecken und
- wobei die Längsrippen (18) mit den Außenringen (16, 17) durch Verbindungsmittel (20) verbunden sind,
**dadurch gekennzeichnet,**
- **dass** das Siebtrommelgerippe eine Vielzahl von Querrippen (19) umfasst,
- **dass** die Längsrippen (18) als U-Profile (U18) ausgebildet sind und
- **dass** jede Querrippe (19) mit ihren beiden Enden (21, 22) jeweils zwei Längsrippen (18) verbindet und mit diesen durch Verbindungsmittel (20) verbunden ist.

2. Siebtrommelgerippe nach Anspruch 1, **dadurch gekennzeichnet, dass** die als U-Profile (U18) ausgebildeten Längsrippen (18) Querstege (24) umfassen, wobei die Querstege (24) senkrecht zu den Schenkeln (S18a, S18b) der U-Profile (U18) verlaufen und wobei die Schenkel (S18a, S18b) der U-Profile (U18) im Bereich ihrer Querstege (24) Bohrungen (25) zur Befestigung der Querrippen (19) aufweisen.

3. Siebtrommelgerippe nach Anspruch 2, **dadurch gekennzeichnet, dass** die Querstege (24) mit den Schenkeln (S18a, S18b) und auch mit einem Mittelsteg (M18) der U-Profile (U18) verschweißt sind.

4. Siebtrommelgerippe nach wenigstens einem der vorhergehenden Ansprüche, **dadurch gekennzeichnet, dass** die Querrippen (19) als T-Profile (T19) ausgebildet sind und an beiden Enden (21, 22) eine senkrecht zu ihrem Mittelsteg (M19) angeordnete Flanschplatte (26, 27) umfassen, wobei die Flanschplatte (26, 27) mit dem Mittelsteg (M19) und Schenkeln (S19a, S19b) der T-Profile (T19) verschweißt ist und wobei die Flanschplatte (26, 27) Bohrungen (28) zur Befestigung der Querrippen (19) an den Schenkeln (S18a, S18b) der Längsrippen (18) umfasst.

5. Siebtrommelgerippe nach wenigstens einem der vorhergehenden Ansprüche, **dadurch gekennzeichnet, dass** die Querrippen (19) als gebogene T-Profile (T19) ausgebildet sind, wobei eine Biegelinie im Übergangsbereich eines Mittelstegs (M19) zu Schenkeln (S19a, S19b) liegt oder dass die Querrippen (19) als aus flächigen Zuschnitten geschweißte T-Profile (T19) ausgebildet sind, wobei eine gedachte Biegelinie (BL) im Übergangsbereich eines Mittelstegs (M19) zu Schenkeln (S19a, S19b) liegt.

6. Siebtrommel (2) umfassend
- eine Siebtrommelgerippe (10) nach wenigstens einem der vorhergehenden Ansprüche,
- eine Vielzahl von einen Trommelmantel bildenden Siebblechen (11),
- wobei die Siebbleche (11) jeweils in durch Längsrippen (18) und Querrippen (19) gebildeten Feldern (23) angeordnet sind und mit den Längsrippen (18) und Querrippen (19) verschraubt sind und
- wobei die an die Außenringe (16, 17) grenzenden Siebbleche (11) zusätzlich mit den Außenringen (16, 17) verschraubt sind.

7. Siebtrommel nach Anspruch 6, **dadurch gekennzeichnet, dass** eine erste Gruppe (A) von Rippenringen (R19a - R19c), welche durch einen ersten Teil der Querrippen (19) gebildet ist, in Längserstreckung des Siebtrommelgerippes (10) jeweils in gleichen, ersten Abständen (a) voneinander beabstandet ist und dass eine zweite Gruppe (B) von Rippenringen (R19c, R19d), welche durch einen zweiten Teil der Querrippen (19) gebildet ist, in Längserstreckung des Siebtrommelgerippes (10) jeweils in gleichen, zweiten Abständen (b) voneinander beabstandet ist, wobei die zu den beiden Außenringen (16, 17) benachbarten Rippenringe (R19a, R19d) zu diesen den ersten oder den zweiten Abstand (a, b) aufweisen, wobei der zweite Abstand (b) größer ist als der erste Abstand (a) und wobei der zweite Abstand (b) wenigstens 10% größer ist als der erste Abstand (a).

8. Siebtrommel nach Anspruch 6 oder 7, **dadurch gekennzeichnet, dass** ein aus den gleichmäßig am Umfang verteilen Längsrippen (18), den Querrippen (19) bzw. Rippenringen (R19a - R19d) und den Außenringen (16, 17) gebildetes Siebtrommelgerippe (10) zwischen seien Längsrippen (18) und seinen Querrippen (19) ausschließlich Felder (11) mit einer ersten Feldfläche und mit einer zweiten Feldfläche umfasst, wobei die zweite Feldfläche größer ist als die erste Feldfläche und wobei die zweite Feldfläche wenigstens 10% größer ist als die erste Feldfläche.

9. Montageverfahren zur Montage eines Siebtrommelgerippes (10), welches zwei Außenringe (16, 17), Längsrippen (18), Querrippen (19) und Verbindungsmittel (20) umfasst, wobei zunächst die beiden Außenringe (16, 17) über drei auf deren Umfang verteilt angeordnete Längsrippen (18) parallel zueinander ausgerichtet werden und anschließend durch Verbindungsmittel (20) zu einer zylinderähnlichen Grundgeometrie verbunden werden, wobei danach zur weiteren Versteifung die übrigen Längsrippen (18) mit den Außenringen (16, 17) mit weiteren Verbindungsmitteln (20) verbunden werden und dann zur weiteren Versteifung die Querrippen (19) zwischen die Längsrippen (18) gesetzt und mit diesen mit Verbindungsmitteln (20) verbunden werden.

## Claims

1. Screening drum framework (10) comprising
- a left external ring (16);
- a right external ring (17);
- a multiplicity of longitudinal ribs (18);
- wherein the longitudinal ribs (18) extend in an uninterrupted manner from the left external ring (16) to the right external ring (17); and
- wherein the longitudinal ribs (18) are connected to the external rings (16, 17) by connection means (20),
**characterized in that**
- the screening drum framework comprises a multiplicity of transverse ribs (19);
- the longitudinal ribs (18) are configured as U-profiles (U18); and
- each transverse rib (19) by way of the two ends (21, 22) thereof connects in each case two longitudinal ribs (18) and is connected to the latter by connection means (20).

2. Screening drum framework according to Claim 1, **characterized in that** the longitudinal ribs (18) that are configured as U-profiles (U18) comprise transverse webs (24), wherein the transverse webs (24) run perpendicularly to the legs (S18a, S18b) of the U-profiles (U18), and wherein the legs (S18a, S18b) of the U-profiles (U18) in the region of the transverse webs (24) thereof have bores (25) for fastening the transverse ribs (19).

3. Screening drum framework according to Claim 2, **characterized in that** the transverse webs (24) are welded to the legs (S18a, S18b) as well as to a central web (M18) of the U-profiles (U18).

4. Screening drum framework according to at least one of the preceding claims, **characterized in that** the transverse ribs (19) are configured as T-profiles (T19) and on both ends (21, 22) comprise a flange plate (26, 27) that is disposed so as to be perpendicular to the central web (M19) of said transverse ribs (19), wherein the flange plate (26, 27) is welded to the central web (M19) and legs (S19a, S19b) of the T-profiles (T19), and wherein the flange plate (26, 27) has bores (28) for fastening the transverse ribs (19) to the legs (S18a, S18b) of the longitudinal ribs (18).

5. Screening drum framework according to at least one of the preceding claims, **characterized in that** the transverse ribs (19) are configured as bent T-profiles (T19), wherein a bending line lies in the transition region of a central web (M19) to legs (S19a, S19b), or **in that** the transverse ribs (19) are configured as T-profiles (T19) that are welded from planar blanks, wherein an imaginary bending line (BL) lies in the transition region of a central web (M19) to legs (S19a, S19b).

6. Screening drum (2) comprising
- a screening drum framework (10) according to at least one of the preceding claims;
- a multiplicity of screening panels (11) that form a drum shell;
- wherein the screening panels (11) are in each case disposed in fields (23) that are formed by longitudinal ribs (18) and transverse ribs (19), and are screw-fitted to the longitudinal ribs (18) and transverse ribs (19); and
- wherein the screening panels (11) that are contiguous to the external rings (16, 17) are additionally screw-fitted to the external rings (16, 17).

7. Screening drum according to Claim 6, **characterized in that** a first group (A) of rib rings (R19a - R19c) which are formed by a first part of the transverse ribs (9), in a longitudinal extent of the screening drum framework (10) are in each case mutually spaced apart at equal first spacings (a), and **in that** a second group (B) of rib rings (R19c, R19d) which are formed by a second part of the transverse ribs (19), in the longitudinal extent of the screening drum framework (10) are in each case mutually spaced apart at equal second spacings (b), wherein the rib rings (R19a, R19d) that neighbour the two external rings (16, 17) are spaced apart from the latter at the first or the second spacing (a, b), wherein the second spacing (b) is larger than the first spacing (a), and wherein the second spacing (b) is at least 10% larger than the first spacing (a).

8. Screening drum according to Claim 6 or 7, **characterized in that** a screening drum framework (10) that is formed from the longitudinal ribs (18) that are uniformly spaced apart on the circumference, the transverse ribs (19) or rib rings (R19a - R19d), respectively, and the external rings (16, 17), between the longitudinal ribs (18) and the transverse ribs (19) of said screening drum framework (10), comprises exclusively fields (11) having a first field area and having a second field area, wherein the second field area is larger than the first field area, and wherein the second field area is at least 10% larger than the first field area.

9. Assembly method for assembling a screening drum framework (10) which comprises two external rings (16, 17), longitudinal ribs (18), transverse ribs (19), and connection means (20), wherein the two external rings (16, 17) by way of three longitudinal ribs (18) that are disposed so as to be distributed on the circumference of said two external rings (16, 17) are initially aligned so as to be mutually parallel, and by connection means (20) are subsequently connected so as to form a basic geometry similar to that of a cylinder, wherein for further reinforcing the remaining longitudinal ribs (18) by way of further connection means (20) are thereafter connected to the external rings (16, 17), and the transverse ribs (19) for further reinforcing are then placed between the longitudinal ribs (18) and by way of connection means (20) are connected to the latter.

## Revendications

1. Ossature de tambour de cribleur (10) comprenant
- un anneau extérieur gauche (16),
- un anneau extérieur droit (17),
- une multiplicité de nervures longitudinales (18),
- dans laquelle les nervures longitudinales (18) s'étendent de façon ininterrompue de l'anneau extérieur gauche (16) à l'anneau extérieur droit (17), et
- dans laquelle les nervures longitudinales (18) sont assemblées aux anneaux extérieurs (16, 17) par des moyens d'assemblage (20),
**caractérisée en ce que**
- l'ossature de tambour de cribleur comprend une multiplicité de nervures transversales (19),
- les nervures longitudinales (18) sont formées par des profilés en U (U18), et
- chaque nervure transversale (19) relie par ses deux extrémités (21, 22) chaque fois deux nervures longitudinales (18) et est assemblée à celles-ci par des moyens d'assemblage (20).

2. Ossature de tambour de cribleur selon la revendication 1, **caractérisée en ce que** les nervures longitudinales (18) formées par des profilés en U (U18) comprennent des âmes transversales (24), dans laquelle les âmes transversales (24) s'étendent perpendiculairement aux ailes (S18a, S18b) des profilés en U (U18) et dans laquelle les ailes (S18a, S18b) des profilés en U (U18) présentent dans la région de leurs âmes transversales (24) des trous (25) pour la fixation des nervures transversales (19).

3. Ossature de tambour de cribleur selon la revendication 2, **caractérisée en ce que** les âmes transversales (24) sont soudées aux ailes (S18a, S18b) et aussi à une âme médiane (M18) des profilés en U (U18).

4. Ossature de tambour de cribleur selon au moins une des revendications précédentes, **caractérisée en ce que** les nervures transversales (19) sont formées par des profilés en T (T19) et comprennent à leurs deux extrémités (21, 22) une plaque de bride (26, 27) disposée perpendiculairement à leur âme médiane (M19), dans laquelle la plaque de bride (26, 27) est soudée à l'âme médiane (M19) et aux ailes (S19a, S19b) des profilés en T (T19) et dans laquelle la plaque de bride (26, 27) comprend des trous (28) pour la fixation des nervures transversales (19) aux ailes (S18a, S18b) des nervures longitudinales (18).

5. Ossature de tambour de cribleur selon au moins une des revendications précédentes, **caractérisée en ce que** les nervures transversales (19) sont formées par des profilés en T cintrés (T19), dans laquelle une ligne de cintrage est située dans la zone de transition d'une âme médiane (M19) aux ailes (S19a, S19b) ou **en ce que** les nervures transversales (19) sont formées par des profilés en T (T19) soudés à partir de segments plats, dans laquelle une ligne de cintrage imaginaire (BL) est située dans la zone de transition d'une âme médiane (M19) aux ailes (S19a, S19b).

6. Tambour de cribleur (2) comprenant
- une ossature de tambour de cribleur (10) selon au moins une des revendications précédentes,
- une multiplicité de tôles de cribleur (11) formant une enveloppe de tambour,
- dans lequel les tôles de cribleur (11) sont disposées respectivement dans des champs (23) formés par des nervures longitudinales (18) et des nervures transversales (19) et sont vissées aux nervures longitudinales (18) et aux nervures transversales (19) et
- dans lequel les tôles de cribleur (11) adjacentes aux anneaux extérieurs (16, 17) sont en plus vissées aux anneaux extérieurs (16, 17).

7. Tambour de cribleur selon la revendication 6, **caractérisé en ce qu'**un premier groupe (A) de nervures annulaires (R19a - R19c), qui est formé par une première partie des nervures transversales (19), sont disposées respectivement à de premières distances égales (a) l'une de l'autre selon l'extension longitudinale de l'ossature de tambour de cribleur (10) et **en ce qu'**un second groupe (B) de nervures annulaires (R19c, R19d), qui est formé par une seconde partie des nervures transversales (19), sont disposées respectivement à de secondes distances égales (b) l'une de l'autre selon l'extension longitudinale de l'ossature de tambour de cribleur (10), dans lequel les nervures annulaires (R19a, R19d) proches des deux anneaux extérieurs (16, 17) présentent par rapport à ceux-ci la première ou la seconde distance (a, b), dans lequel la seconde distance (b) est plus grande que la première distance (a) et dans lequel la seconde distance (b) est au moins 10 % plus grande que la première distance (a).

8. Tambour de cribleur selon la revendication 6 ou 7, **caractérisé en ce qu'**une ossature de tambour de cribleur (10) formée des nervures longitudinales (18) réparties uniformément à la périphérie, des nervures transversales (19) ou des nervures annulaires (R19a - R19d) et des anneaux extérieurs (16, 17) comprend entre ses nervures longitudinales (18) et ses nervures transversales (19) exclusivement des champs (11) avec une première face de champ et avec une seconde face de champ, dans lequel la seconde face de champ est plus grande que la première face de champ et dans lequel la seconde face de champ est au moins 10 % plus grande que la première face de champ.

9. Procédé de montage permettant le montage d'une ossature de tambour de cribleur (10), qui comprend deux anneaux extérieurs (16, 17), des nervures longitudinales (18), des nervures transversales (19) et des moyens d'assemblage (20), dans lequel on oriente d'abord les deux anneaux extérieurs (16, 17) parallèlement l'un à l'autre au moyen de trois nervures longitudinales (18) réparties sur leur périphérie et on les assemble ensuite en une géométrie de base de type cylindrique à l'aide de moyens d'assemblage (20), dans lequel on assemble ensuite les nervures longitudinales restantes (18) aux anneaux extérieurs (16, 17) avec d'autres moyens d'assemblage (20) pour augmenter la rigidité et on pose alors pour augmenter encore la rigidité les nervures transversales (19) entre les nervures longitudinales (18) et on les assemble à celles-ci avec des moyens d'assemblage (20).
